# EUROPÄISCHE PATENTSCHRIFT

(11) **EP 0 124 072 B1**
(45) Veröffentlichungstag und Bekanntmachung des Hinweises auf die Patenterteilung: **09.12.1987**
(21) Anmeldenummer: 84104613.9
(22) Anmeldetag: 25.04.1984
(51) Int. Cl.: F41D 7/00

(54) **Einrichtung zum raschen Stillsetzen einer fremdangetriebenen Maschinenkanone**
Device for bringing an externally powered gun to a quick stop
Dispositif pour arrêter rapidement un canon automatique à moteur externe

(30) Priorität: 03.05.1983 DE 3316072
(43) Veröffentlichungstag der Anmeldung: 07.11.1984
(73) Patentinhaber: Rheinmetall GmbH, 40880 Ratingen (DE)
(72) Erfinder: Menges, Horst, D-4030 Ratingen 8 (DE)
(74) Vertreter: Behrens, Ralf Holger (DE)

## Beschreibung

Die Erfindung betrifft eine Einrichtung zum raschen Stillsetzen einer fremdangetriebenen Maschinenkanone nach dem Oberbegriff des Patentanspruchs 1.

Bei einer derartigen aus der DE-A 31 16 541 bekannten Einrichtung werden bei einem notwendigen Schnell-Stop während der Verriegelungszeit alle in Rotation befindlichen Massen des Verschlussantriebes und der Verschlusssteuerung, insbesondere die der Steuerwalze, schlagartig abgestoppt, wodurch nachteilige Beeinträchtigungen des Sperrkolbens, des Stop-Anschlages und des Getriebes nicht auszuschliessen sind. Bei dieser Einrichtung sind keine Mittel vorgesehen, den Sperrkolben aus einer Sperrstellung am Stop-Anschlag selbsttätig zurückzuziehen. Es ist weiterhin möglich, dass der Sperrkolben noch vor Erreichen seiner endgültigen Sperrstellung gasdruckbeaufschlagt werden kann und er dabei nur unzulänglich die Sperrstellung einnimmt.

Aufgabe der Erfindung ist es, eine Einrichtung der eingangs benannten Gattung zu schaffen, welche bei einem Zündversager eine schlagartige Übertragung der abzubremsenden kinetischen Energie der rotierenden Massen des Verschlussantriebes auf die Sperrmittel verhindert und neben einer Reduzierung der über die Steuerwalze nachschlagenden Massen eine kontinuierlich an-und abschwellende Energieübertragung ermöglicht. Diese Energieübertragung soll auch bei jeder Zündverzögerung in Sperrstellung störungsfrei erfolgen. Für die weitere Schussbereitschaft soll die dabei eingenommene Sperrstellung nach einer Wartezeit selbsttätig aufhebbar sein.

Diese Aufgabe wird durch die im Anspruch 1 angegebene Erfindung gelöst. Vorteilhafte Ausgestaltungen und Weiterbildungen der Erfindung gehen aus den Unteransprüchen hervor.

Die Erfindung ermöglicht es, dass bei einem Zündversager oder auch bei einer extrem verzögert einsetzenden Zündung die kinetische Energie der rotierenden Massen des Verschlussantriebes und der Verschlusssteuerung, ohne Störungen zu verursachen, drehbeweglich elastisch abgestoppt werden können. Die Maschinenkanone ist durch die separate Aufhebemöglichkeit der Sperrstellung des Verschlussantriebes nach einer Wartezeit sofort wieder einsatzbereit. Besonders vorteilhaft, den Innenraum der Steuerwalze raumsparend ausnutzend, ist die Drehstabfeder innerhalb der Steuerwalze angeordnet, wobei auf der einen Seite der Steuerwalze die rotierenden Massen des Verschlussantriebes federnd abgestoppt werden und auf der anderen Seite die Drehstabfeder unter Vermeidung des Nachschlageeffektes der rotierenden Massen direkt mit den Steuermitteln des Sperrelementes der Verschlusssteuerung im Eingriff ist.

Die Erfindung wird nachstehend anhand des in den Zeichnungen unter weitgehendem Verzicht auf erfindungsunwesentliche Einzelheiten dargestellten Ausführungsbeispieles des näheren erläutert.

Dabei zeigt:
Fig. 1: In einer Draufsicht einen Geradzugverschluss mit zwei jeweils mit einer Schnell-Stop-Einrichtung versehenen Steuerwalzen ;
Fig. 2: In einer Schnittdarstellung entlang der in Fig. 1 angegebenen Fläche 11-11 die Anordnung der Drehstabfeder innerhalb der Steuerwalze;
Fig. 3: In einem Teilschnitt entlang der in Fig. 1 angegebenen Fläche 111-111 die mit der Drehstabfeder verbundene Schnell-Stop-Einrichtung.

Fig. 1 zeigt einen Verschlussantrieb 6 für einen zwischen zwei symmetrisch angeordneten Steuerwalzen 1 bewegbaren Verschluss 34. Der Verschluss 34 ist in Nuten 35 der Steuerwalzen 1 in Längsrichtung der verlängerten Rohrseelenachse 37 hin- und herverschiebbar. Innerhalb eines Waffengehäuses 36 sind die Steuerwalzen 1 einseitig an ein Getriebe 14 angekoppelt. Jeweils mit dem Getriebe 14 formschlüssig verbunden ist ein Ende 10 einer Drehstabfeder 2, die auf der Mittelachse 17 innerhalb jeder Steuerwalze 1 drehbeweglich angeordnet ist. Das andere Ende 11 der Drehstabfeder 2 ist mit einer Stop-Scheibe 12 einer in den Fig. 2 und 3 näher beschriebenen Stop-Einrichtung versehen. In Abhängigkeit von der Drehbewegung der Steuerwalze 1 befindet sich der Verschluss 34 des Kanonenrohres 38 durch die nicht zur Erfindung gehörenden Riegel 39 in verriegelter Stellung.

Wie aus Fig. 2 hervorgeht, wird die Steuerwalze 1 über einen dem Getriebe 14 vorgeschalteten Verschlussantrieb 6, der als Motor 40 sowohl ein Hydraulikmotor als auch ein Elektromotor sein kann, angetrieben. Das Getriebe 14 ist gleichzeitig mit der Steuerwalze 1 und der Drehstabfeder 2 derartig im Eingriff, dass sich ein Übersetzungsverhältnis i der Drehzahl der Steuerwalze 1 zur Drehzahl der Drehstabfeder 2 von wenigstens eins ergibt (i>1). Das Übersetzungsverhältnis i wird durch den Verlauf der Nute 35 (Fig. 1) bestimmt, wobei zu berücksichtigen ist, dass innerhalb eines Schusszyklusses der Verschluss 34 (Fig. 1) zur Verriegelung einmal in Richtung Kanonenrohr 38 (Fig. 1) bewegt und zur Entriegelung wieder zurückbewegt werden muss. Jede Umdrehung der Drehstabfeder 2 entspricht einem Verriegelungs- und Entriegelungszyklus des Verschlusses 34 (Fig. 1). Das Getriebe 14 ist mit dem Ende 10 der Drehstabfeder 2 über ein darauf angeordnetes Zahnprofil 13 verbunden. Die Drehstabfeder 2 ist zentral auf der Mittelachse 17 innerhalb der Steuerwalze angeordnet, wobei das Ende 10 in der Steuerwalze 1 und das Ende 11 ausserhalb der Steuerwalze 1 durch die Steuerscheibe 12 in dem Waffengehäuse 36 gelagert ist. Die Steuerwalze 1 ist innerhalb des Waffengehäuses 36 in den Lagern 41 befestigt. Am äusseren Mantel ist an der Steuerwalze 1 das Profil der Nute 35 sichtbar. Mit der Steuerwalze 1 ist ein zur Verriegelung des Verschlusses 34 (Fig. 1) erforderlicher Steuerkörper 42 formschlüssig verbunden, der jedoch hier nicht näher in Betracht gezogen wird. Am Ende 11 sind mit der Drehstabfeder 2 ein als Übertragungsmittel 7 ausgebildetes verzahntes Kegelrad und die Stop- Scheibe 12 formschlüssig verbunden. Sinnvollerweise sind die Stop-Scheibe 12 und das Kegelrad als ein Teil ausgebildet. Rechtwinklig zu der Mittelachse 17 angeordnet, bildet ein um die Achse 43 drehbares Steuermittel 8, an das einseitig ein weiteres verzahntes Kegelrad befestigt ist, mit dem Kegelrad des Übertragungsmittels 7 ein Kegelradgetriebe 24. Beide Kegelräder weisen die gleiche Zähnezahl auf, so dass das Steuermittel 8 in der gleichen Drehzahl der Drehstabfeder 2 antreibbar ist. Am anderen Ende des Steuermittels 8 ist eine exzentrisch ausgebildete Entriegelungsscheibe 25 befestigt, die in einer Aussparung 44 des Verriegelungsschiebers 27 drehbeweglich angeordnet ist. In Abhängigkeit von der Drehbewegung der Drehstabfeder 2 befindet sich der Verriegelungsschieber 27 in einer gegen die Rückstellkraft der Feder 26 verschobenen Position, aus der er bei Weiterdrehung der Entriegelungsscheibe 25 durch die Federkraft zurückbewegt werden kann.

Auf einer Kurve 15 der Stop-Scheibe 12 liegt ein im Waffengehäuse 36 gelagertes Sperrelement 4 an. Das Sperrelement 4 ist in Längsrichtung seiner Körperachse 45 verschiebbar und weist eine Ringfläche 28 zur Gasdruckbeaufschlagung, eine Arretierfläche 46 und eine Anhebefläche 30 auf. Die Funktion des Sperrelementes 4 im Zusammenhang mit der Stop-Scheibe 12 und den vorgenannten Flächen soll anhand der Fig. 3 näher beschrieben werden.

Die formschlüssig über ein Zahnprofil 33 mit der Drehstabfeder 2 verbundene Stop-Scheibe 12 enthält auf dem Umfang die Kurve 15, die von dem Aussenradius 22 in den Stop-Anschlag 3 spiralförmig übergeht. Der Stop-Anschlag 3 verläuft von der Kurve 15 rechtwinklig zum Aussenmantel der Stop-Scheibe 12. Parallel zur Kurve 15 ist eine zweite, der Kurve 15 in Drehrichtung 16 voreilende Steuerkurve 9 auf der Stop-Scheibe 12 eingearbeitet. Der Hub 21 der Steuerkurve 9 ergibt sich aus der Differenz der Radien 22 und 20. In einem vom Radius 20 in den Aussenradius 22 übergehenden Hubbereich 18 der Steuerkurve 9 ist ein auf der Steuerkurve 9 gegen eine Rückstellkraft der Feder 48 anliegender Gasverriegelungsbolzen (5) in Längsrichtung seiner Körperachse 47 im Waffengehäuse 36 verschiebbar angeordnet.

Der Gasverriegelungsbolzen 5 sieht einen Ringkanal 29 zur Absperrung oder Freigabe einer Öffnung 23 vor, durch die bei einem gebrochenen Schuss Treibladungsgas über einen weiteren Kanal 49 in den Ringraum 50 zur Beaufschlagung der Ringfläche 28 des Sperrelementes 4 gelangen kann. Das Sperrelement 4 befindet sich mit seinen an dem Stop-Anschlag 3 anliegenden Flächen 51, 52 in Sperrstellung der Stopscheibe 12. Das der Stop-Scheibe abgewandte Ende des Sperrelementes 4 sieht eine Arretierungsfläche 46 vor, an der das Sperrelement 4 zur Freigabe und Weiterdrehung des Stop-Anschlages 3 durch den im Gehäuse 36 verschiebbaren Verriegelungsschieber 27 kurzzeitig gehalten wird. Das Sperrelement 4 ist unabhängig vom Treibladungsgasdruck gegen die Rückstellkraft der Feder 32 aus der Sperrstellung des Stop-Anschlages 3 durch einen schwenkbaren Entriegelungshebel 31 lösbar, wobei der Entriegelungshebel 31 das Sperrelement 4 an der Anhebefläche 30 anheben kann. Eine separate Entsperrung kann über einen Hydraulikzylinder 53 oder einen nicht dargestellten Magneten erfolgen, wobei der um das Lager 54 schwenkbare Entriegelungshebel 31 durch eine Feder 55 in die Ausgangslage der Sperrstellung des Sperrelementes 4 zurückstellbar ist.

Die Einrichtung nach den Fig. 1 bis 3 hat folgende Wirkungsweise:
Durch den Antriebmotor 4 werden bei einem beginnenden Schusszyklus die Steuerwalze 1 und die Drehstabfeder 2 über das Getriebe 14 in Rotation gesetzt. Der Verschluss 34 wird durch die Steuerwalzen 1 in Richtung Kanonenrohr 38 zur Einnahme der Verriegelungsstellung bewegt. Die Steuerscheibe 12 dreht sich in Drehrichtung 16 um die Mittelachse 17, wobei das Sperrelement 4 in Freigabestellung auf dem Mantel mit dem Radius 22 anliegt. Die einzelnen nicht zur Erfindung gehörenden Funktionsschritte des Schusszyklusses laufen ab. In Verriegelungsstellung des Verschlusses 34 erreicht die Steuerkurve 9 der Stopscheibe 12 mit ihrem Bereich 19 den Gasverriegelungsbolzen 5, der zwangsweise an der Steuerkurve 9 in diesem Bereich anliegt und dabei die Öffnung 23 über den Ringkanal 29 freigegeben hat. In dieser Stellung bricht ein Schuss. Ein aus dem Kanonenrohr 38 abgezweigtes Teilvolumen des Treibladungsgases gelangt in den Ringraum 50 vor die Ringfläche 28 und drückt das Sperrelement 4 auf seiner Körperachse 45 gegen die Kraft der Feder 32 aus der Anliegeposition der Kurve 15 heraus.

Die Entriegelungsscheibe 25 hat den Verriegelungsschieber 27 zur Einnahme der Festhalteposition des Sperrelementes 4 freigegeben. Der Verriegelungsschieber 27 hält dabei das Sperrelement 4 an seiner Arretierfläche 46 so lange in Freigabeposition, bis dass der Stop-Anschlag 3 ungehindert das Sperrelement 4 passiert hat. Die Entriegelungsscheibe 25 entriegelt anschliessend über den Verriegelungsschieber 27 das Sperrelement 4, so dass unter der Rückstellkraft der Feder 32 das Sperrelement 4 die Ausgangsstellung auf dem Mantel der Stop-Scheibe 12 wieder einnehmen kann. Bei einem störungsfreien Betrieb wiederholt sich dieser Ablauf so lange, bis er durch eine nicht zur Erfindung gehörenden Abfeuereinrichtung unterbrochen wird.

Bei einem Zündversager und bei einer extrem verspätet einsetzenden Zündung ist beim Passieren des im Bereich 19 an der Steuerkurve 9 anliegenden Gasverriegelungsbolzens 5 noch kein Schuss gebrochen. Es entsteht kein Treibladungsvolumen, das das Sperrelement von seiner auf der Kurve 15 eingenommenen Position abheben könnte. Noch bevor der Stop-Anschlag 3 an dem Sperrelement 4 zur Anlage kommt, wird in einem in Drehrichtung 16 dem Stop-Anschlag 3 voreilenden Hubbereich 18 durch den Gasverriegelungsbolzen 5 die Öffnung 23 geschlossen. Dadurch wird verhindert, dass das Sperrelement 4 innerhalb der Verriegelungszeit angehoben werden kann und unzulänglich an dem Stop-Anschlag 3 zur Anlage kommt. Bei Weiterdrehung der Stop-Scheibe 12 legt sich der Stop-Anschlag 3 an das auf der Kurve 15 gleitende Sperrelement 4an.

Durch die Drehstabfeder 2 werden nunmehr der Verschlussantrieb 6 einschliesslich Steuerwalze 1 und Getriebe 14 drehbeweglich verzögert abgebremst. Die kinetische Energie ihrer rotierenden Massen wird dabei durch die Verdrehmöglichkeit der Drehstabfeder 2 elastisch abbremsend von der Drehstabfeder 2 aufgenommen. Nach einer Wartezeit kann die eingenommene Sperrstellung des Sperrelementes 4 am Stop-Anschlag 3 durch Betätigung des Entriegelungshebels 31 aufgehoben werden, so dass sich zur Entfernung der nicht gezündeten Munition der Verschluss 34 zurückbewegen und entriegeln kann. Für die Durchführung eines neuen Ladevorganges ist keine der Drehrichtung 16 entgegengerichtete Drehbewegung der Stop-Scheibe 12 notwendig, sondern der Verschlussantrieb 6 kann nach der Aufhebung der Sperrstellung durch das Sperrelement 4 in Drehrichtung 16 der Stop-Scheibe 12 weiterlaufen. Durch die über den Entriegelungshebel 31 einnehmbare Freistellung des Sperrelementes 4 lässt sich auf einfache Weise auch ein Probelauf der Verschlusseinrichtung durchführen.

## Patentansprüche

1. Einrichtung zum raschen Stillsetzen einer fremdangetriebenen Maschinenkanone, mit wenigstens einer für den Verschlussantrieb vorgesehenen Steuerwalze (1), die eine endlose Nute (35) für die Verschlussbewegung enthält, wobei gegenüber einem in Abhängigkeit von der Steuerwalze rotierenden Element (2) innerhalb der Verschlussverriegelungszeit treibladungsgasabhängig ein Sperrelement (4) eine über Steuermittel (8) feststellbare Freigabestellung eingenommen hat, jedoch bei einem nicht gebrochenen Schuss das Sperrelement in Sperrstellung an einen Stop-Anschlag (3) des rotierenden Elementes (2) anliegt, gekennzeichnet durch folgende Merkmale:
a) als in Abhängigkeit von der Steuerwalze rotierendes Element ist eine Drehstabfeder vorgesehen,
b) ein Ende (10) der Drehstabfeder (2) ist formschlüssig mit der Steuerwalze (1) verbunden, und an dem anderen Ende (11) sind eine mit dem Sperrelement (4) und einem Gasverriegelungsbolzen (5) in Wirkverbindung stehende Stop- Scheibe (12) und ein zur direkten Steuerung der Steuermittel (8) drehbares Übertragungsmittel (7) angeordnet,
c) in Sperrstellung des Sperrelementes (4) wird die kinetische Energie der rotierenden Massen des Verschlussantriebes (1,6,14) drehbeweglich elastisch abbremsend durch die Drehstabfeder (2) aufgenommen,
d) die Sperrstellung des Sperrelementes (4) ist auch bei einer verzögert einsetzenden Zündung dadurch sichergestellt, dass die Treibladungsgaszufuhr zum Sperrelement (4) unterbrochen ist.

2. Einrichtung nach Anspruch 1, gekennzeichnet durch die Anordnung der Drehstabfeder (2) innerhalb wenigstens einer Steuerwalze (1).

3. Einrichtung nach Anspruch 1 und 2, gekennzeichnet durch folgende Merkmale:
a) an ihrem Ende (10) ist an der Drehstabfeder (2) ein Zahnprofil (13) angeordnet, welches die Drehstabfeder (2) mit einem an die Steuerwalze (1) angeschlossenen Getriebe (14) verbindet,
b) die Drehzahl der Steuerwalze (1) bildet zu der Drehzahl der Drehstabfeder (2) ein Übersetzungsverhältnis i von wenigstens eins (i z 1),
c) jede Umdrehung der Drehstabfeder (2) entspricht einem Verriegelungs- und Entriegelungszyklus des durch die Nute (35) der Steuerwalze (1) bewegbaren Verschlusses (34).

4. Einrichtung nach einem der Ansprüche 1 bis 3, gekennzeichnet durch folgende Merkmale:
a) auf der Stop-Scheibe (12) sind parallel in Umfangsrichtung eine Steuerkurve (9) des Gasverriegelungsbolzens (5) und eine in den Stop-Anschlag (3) einmündende Kurve (15) angeordnet,
b) die Steuerkurve (9) ist in Drehrichtung (16) in einem gegenüber dem Stop-Anschlag (3) der Kurve (15) voreilenden Hubbereich (18) derartig ausgebildet, dass der kraftschlüssig an der Steuerkurve (9) anliegende Gasverriegelungsbolzen (5) in einer vorgebbaren Dauer des Schusszyklusses eine Öffnung (23) für die Treibladungsgaszufuhr schliesst, bevor der Stop-Anschlag an dem Sperrelement (4) zur Anlage gekommen ist,
c) die Steuerkuve (9) weist in Drehrichtung (16) in einem gegenüber dem Aussenradius (22) des Hubbereiches (18) voreilenden um den Hub des Gasverriegelungsbolzens (5) reduzierten Bereich (19) mit dem Radius (20) auf, wobei in diesem Bereich (19) die Öffnung (23) von dem Gasverriegelungsbolzen (5) freigegeben ist.

5. Einrichtung nach einem der Ansprüche 1 bis 4, dadurch gekennzeichnet, dass am Gasverriegelungsbolzen (5) in Umfangsrichtung ein zum Entsperren und Schliessen der Öffnung (23) vorgesehener Ringkanal (29) angeordnet ist.

6. Einrichtung nach einem der Ansprüche 1 bis 5, gekennzeichnet durch folgende Merkmale:
a) das Übertragungsmittel (7) und die Stop- Scheibe (12) sind einteilig und formschlüssig mit dem Ende (11) der Drehstabfeder (2) verbunden,
b) der Formschluss wird durch ein Zahnprofil (33) hergestellt.

7. Einrichtung nach einem der Ansprüche 1 bis 6, gekennzeichnet durch folgende Merkmale:
a) das Steuermittel (8) bildet gemeinsam mit dem Übertragungsmittel (7) ein Kegelradgetriebe (24),
b) das Kegelradgetriebe (24) treibt mit der gleichen Drehzahl der Drehstabfeder (2) eine Entriegelungsscheibe (25) an,
c) die Entriegelungsscheibe (25) gibt unter dem Druck einer Feder (26) einen Verriegelungsschieber (27) für die Halteposition des Sperrelementes (4) frei.

8. Einrichtung nach einem der Ansprüche 1 bis 7, dadurch gekennzeichnet, dass das Sperrelement (4) unabhängig vom Treibladungsgasdruck gegen die Rückstellkraft der Feder (32) aus der Sperrstellung des Stop-Anschlages (3) lösbar ist.

9. Einrichtung nach einem der Anspüche 1 bis 8, gekennzeichnet durch folgende Merkmale:
a) am Sperrelement (4) sind eine Ringfläche (28) zur Gasdruckbeaufschlagung und eine weitere Anhebefläche (30) angeordnet,
b) der Anhebefläche (30) ist ein Entriegelungshebei (31) zugeordnet, durch den das Sperrelement separat gegen die Rückstellkraft der Feder (32) anhebbar ist.

## Claims

1. Apparatus for rapid closing of an extrane- ously driven shell gun, with at least one control cylinder (1) provided for the breech block drive and containing an endless groove (35) for the breech movement, a locking element (4) provided opposite an element (2) rotated by the control cylinder within the breech locking time and in accordance with the propulsive charge gas, the locking element (4) assuming a release position determinable by control means (8), whereas when there is no interruption in firing the locking element bears in the locking position against a stop (3) of the rotating element (2) characterized by the following features:
a) the element rotating in accordance with the control cylinder comprising a torsion bar spring,
b) one end (10) of the torsion bar spring (2) is interlockingly connected with the control cylinder (1), while the other end (11) is fitted with a stop plate (12), operatively connected to the locking element (4) and to a gas locking bolt (5), and with a transmission means (7) rotatable for the purpose of directly controlling the control means (8),
c) when the locking element (4) occupies the locking position the kinetic energy of the rotating masses of the breech drive (1,6,14) is absorbed rotationally and with an elastic braking effect by the torsion bar spring (2),
d) the locking position of the locking element (4) is ensured, even when the commencement of the firing is delayed by the fact that the supply of propulsive charge gas to the locking element (4) is interrupted.

2. Apparatus in accordance with Claim 1, characterized by the provision of the torsion bar spring (2) within at least one control cylinder (1).

3. Apparatus in accordance with Claim 1 and 2, characterized by the following features:
a) the torsion bar spring (2) is provided at the end, with a toothed profile (13) by which the torsion bar spring (2) is connected to a gearing (14) secured to the control cylinder (1),
b) the transmission ratio (i) of the rotation speed of the control cylinder (1) to that of the torsion bar spring is at least 1:1,
c) each revolution of the torsion bar spring (2) corresponds to a locking and release cycle of the breech (34) movable by the groove (35) of the control cylinder (1).

4. Apparatus in accordance with any one of Claims 1 to 3, characterized by the following features:
a) the stop plate (12) bears a control cam (9) of the gas interlocking pin (5) and a cam (15) leading into the stop (3), these cams being parallel to each other in the peripheral direction,
b) in a lift zone (18) which advances in relation to the stop (3) of the cam (5,15) as viewed in the direction of rotation (16), the control cam (9) is constructed in such a way that the gas interlocking pin (5) throughout a certain preselectable period of the firing cycle, closes an aperture (23) for the propulsion gas supply before the stop has come to bear on the locking element (4),
c) the control cam (9) has a zone (19) which advances in relation to the external radius (22) of the lift zone (18) and which is reduced to the extent of the stroke of the gas locking bolt (5) and which has the radius (20), the aperture (23) being released by the gas locking bolt (5) in the said zone (19).

5. Apparatus in accordance with any one of Claims 1 to 4, characterized by the gas locking bolt (5) having, in the peripheral direction, an annular channel (29) designed for the opening and closing of the aperture (23).

6. Apparatus in accordance with any one of Claims 1 to 5, characterized by the following features:
a) the transmission means (7) and the stop plate (12) are made in one piece and connected on the interlocking principle with the end (11) of the torsion bar spring (2),
b) the form-closed connection is effected by means of a toothed profile (33).

7. Apparatus in accordance with any one of Claims 1 to 6, characterized by the following features:
a) the control means (8) forms, in conjunction with the transmission means (7), a bevel gearing system (24),
b) the bevel gearing system (24) drives a release plate (25) at the same rotation speed as the torsion bar spring (2),
c) the release plate (25) releases, under the pressure of a spring (26), an interlocking slide (27) for the holding position of the locking element (4).

8. Apparatus in accordance with any one of Claims 1 to 7, characterized by the locking element (4) being releasable from the locking position of the stop (3) regardless of the pressure of the propulsion gas and in opposition to the restoring force of the spring (32).

9. Apparatus in accordance with any one of Claims 1 to 8, characterized by the following features:
a) the locking element (4) is provided with an annular surface (28), designed to be subjected to the pressure of the gas, and with a further lifting surface (30),
b) with the lifting surface (30) is associated a release lever (31) by which the locking element (4) can be separately lifted in opposition to the restoring force of the spring (32).

## Revendications

1. Dispositif pour arrêter rapidement un canon automatique à entraînement extérieur, comportant au moins un cylindre de commande (1) prévu pour entraîner la culasse, qui comprend une rainure sans fin (35) pour le mouvement de la culasse, un élement de blocage (4) ayant pris, par rapport à un élément (2) tournant en fonction du cylindre de commande, dans les limites du temps de verrouillage de la culasse en fonction des gaz de la charge propulsive, une position de déblocage pouvant être fixée à l'aide de moyens de commande (8), mais l'élément de blocage étant en contact, en position de blocage, avec une butée d'arrêt (3) de l'élément rotatif (2), dans le cas d'un coup non déclenché, présentant les caractéristiques suivantes:
a) il est prévu, comme l'élément tournant en fonction du cylindre de commande, un ressort à barre de torsion;
b) une extrémité (10) du ressort à barre de torsion (2) est reliée avec concordance de forme au cylindre de commande (1) et à l'autre extrémité (11) sont placés un disque d'arrêt (12), coopérant avec l'élément de blocage (4) et un verrou d'arrêt des gaz (5), et un organe de transmission (7) pouvant tourner pour commander directement les moyens de commande (8);
c) dans la position de blocage de l'élément de blocage (4), l'énergie cinétique des masses rotatives du mécanisme d'entraînement de culasse (1,6,14) est absorbée par le ressort à barre de torsion (2) avec freinage élastique du mouvement de rotation;
d) la position de blocage de l'élément de blocage (4) est également garantie, lors d'un retard de l'allumage, par le fait que l'amenée de gaz de charge propulsive à l'élément de blocage (4) est interrompue.

2. Dispositif selon la revendication 1, caractérisée en ce que le ressort à barre de torsion (2) est disposé à l'intérieur d'au moins un cylindre de commande (1).

3. Dispositif selon les revendications 1 et 2, présentant les caractéristiques suivantes:
a) à son extrémité (10), sur le ressort à barre de torsion (2), est placé un profil de dent (13) qui relie le ressort à barre de torsion (2) à une transmission (14) reliée au cylindre de commande (1);
b) la vitesse de rotation du cylindre de commande (1) représente, par rapport à la vitesse de rotation du ressort à barre de torsion (2), un rapport de transmission i au moins égal à i≥1;
c) chaque tour du ressort à barre de torsion (2) correspond à un cycle de verrouillage et de déverrouillage de la culasse (34) pouvant se déplacer dans la rainure (35) du cylindre de commande (1).

4. Dispositif selon l'une des revendications 1 à 3, présentant les caractéristiques suivantes:
a) une came de commande (9) du verrou d'arrêt des gaz (5) et une came (15) débouchant dans la butée d'arrêt (3) sont disposées sur le disque d'arrêt (12) parallèlement en direction périphe- rique;
b) la came de commande (9) est conformée, dans le sens de rotation (16), dans un domaine de course (18) en avance par rapport à la butée d'arrêt (3) de la came (15), de façon que le verrou d'arrêt des gaz (5) en contact forcé avec la came de commande (9), ferme, pendant une durée prédéterminable du cycle de tir,une ouverture(23) pour l'amenée de gaz de charge propulsive, avant que la butée d'arrêt vienne au contact de l'élément de blocage (4);
c) la came de commande (9) comporte dans le sens de rotation (16) une zone (19) de rayon (20) réduite de la course du verrou des gaz (5), en avance par rapport au rayon extérieur (22) de la zone de course (18), l'ouverture (23) étant, dans cette zone (19), dégagée par de verrou des gaz (5).

5. Dispositif selon l'une des revendications 1 à 4, caractérisé en ce qu'un canal annulaire (29), prévu pour débloquer et fermer l'ouverture (23), est disposé sur le verrou des gaz (5) en direction périphérique.

6. Dispositif selon l'une des revendications 1 à 5, présentant les caractéristiques suivantes:
a) l'organe de transmission (7) et le disque d'arrêt (12) sont reliés d'un seul tenant et avec concordance de forme à l'extrémité (11) du ressort à barre de torsion (2);
b) l'assemblage par concordance de forme est réalisé par un profil de dent (33).

7. Dispositif selon l'une des revendications 1 à 6, présentant les caractéristiques suivantes:
a) l'organe de commande (8) constitue, avec l'organe de transmission (7), un engrenage conique (24);
b) l'engrenage conique (24) entraîne un disque de déblocage (25) à la même vitesse de rotation que le ressort à barre de torsion (2);
c) le disque de déblocage (25) libère, sous la pression d'un ressort (26), un curseur de verrouillage (27) pour la position d'arrêt de l'élément de blocage (4).

8. Dispositif selon l'une des revendications 1 à 7, caractérisé en ce que l'élément de blocage (4) peut être dégagé de la position de blocage de la butée d'arrêt (3), indépendamment de la pression de gaz de charge propulsive, contre le force de rappel du ressort (32).

9. Dispositif selon l'une des revendications 1 à 8, présentant les caractéristiques suivantes:
a) une surface annulaire (28) devant subir la pression des gaz et une autre surface de soulèvement (30) sont placées sur l'élément de blocage (4);
b) à la surface de soulèvement (30) correspond un levier de déverroillage (31), qui peut soulever l'élément de blocage séparément, contre la force de rappel sur ressort (32).
